# EUROPÄISCHE PATENTSCHRIFT

(11) **EP 0 559 105 B1**
(45) Veröffentlichungstag und Bekanntmachung des Hinweises auf die Patenterteilung: **14.06.1995**
(21) Anmeldenummer: 93103163.7
(22) Anmeldetag: 27.02.1993
(51) Int. Cl.: B25H 3/02, B25G 1/08

(54) **Aufbewahrungsbox für Schraubendrehereinsätze, sogenannte Bits**
Storage box for screwdriver bits
Boîte de stockage pour des têtes de tournevis

(30) Priorität: 04.03.1992 DE 9202838 U
(43) Veröffentlichungstag der Anmeldung: 08.09.1993
(73) Patentinhaber: FIRMA ROBERT SCHRÖDER, 42369 Wuppertal (DE)
(72) Erfinder: Bramsiepe, Holger, W-5630 Remscheid (DE); Ocklenburg, Mathias, W-5884 Halver (DE)
(74) Vertreter: Eichler, Peter, Dipl.-Ing.

(56) Entgegenhaltungen:
- EP-A- 0 385 055

## Beschreibung

Die Erfindung betrifft eine Aufbewahrungsbox für Schraubendrehereinsätze, sogenannte Bits, bestehend aus einem mehrere nebeneinander liegende Aufnahmefächer für die darin einzeln aufzubewahrenden Bits sowie eine durchgehende, mit einem Innenmehrkantbereich versehene Aufnahmeöffnung für einen darin umsteckbar lagernden Bits-Kupplungsschaft enthaltenden Bits-Halter und einem damit schwenkgelenkig verbundenen, dessen Aufnahmefächer und die darin klemmend gehaltenen Bits abzudecken oder freizulegen erlaubenden Klappdeckel.

Aufbewahrungsboxen für Schraubendrehereinsätze obiger Art sind bekannt. Sie dienen nicht allein nur der Aufbewahrung der Bits, sondern können mit Hilfe des in ihnen umsteckbar lagernden, zumeist als Magnethalter ausgebildeten Bits-Kupplungsschaftes zugleich auch als Schraubendreher verwendet werden, indem die Aufbewahrungsbox selber dafür den Schraubendreher-Betätigungsgriff bildet. Darüber hinaus erlaubt es der Bits-Kupplungsschaft aber auch, daß er mit seinem zumeist sechskantig ausgebildeten Ende in die entsprechende Innenmehrkantöffnung von Bohrmaschinen eingesetzt werden kann. Bei einer durch die DE-A-39 06 716 bekannten Aufbewahrungsbox der eingangs erwähnten Gattung besteht der Bits-Halter aus einem flachen, die Bits-Aufnahmefächer nebeneinander enthaltenden im wesentlichen quaderförmigen Gehäuseboden und einem damit über ein längsseitig verlaufendes Scharniergelenk verbundenen, entsprechend quaderförmigen Gehäusedeckel, wobei das Scharniergelenk quer zu den Bits-Aufnahmefächern verläuft und im Bereich des entsprechend gewölbt ausgebildeten filmscharnierartigen Klappgelenks der Bits-Kupplungsschaft sowie die ihn umsteckbar lagernde durchgehende Aufnahmeöffnung liegen. Diese Aufbewahrungsbox erlaubt zwar eine vergleichsweise gedrängte Unterbringung der Bits wie auch des Bits-Kupplungsschaftes, hat aber den Nachteil, daß die Aufbewahrungsbox bei ihrer Verwendung als Schraubendreher-Betätigungsgriff sich nur einseitig von dem dann den Schraubendreherschaft bildenden umgesteckten Kupplungsschaft erstreckt und somit nur vergleichsweise geringe Drehmomente aufzubringen erlaubt. Auch bereitet das Öffnen dieser zigarrenkistenartig aufklappbaren Aufbewahrungsbox zuweilen Schwierigkeiten, da der zwischen Gehäuseboden und Gehäusedeckel vorhandene U-förmige Öffnungsbereich rundum glatt verläuft und keinerlei Fingerbetätigungsvorsprünge aufweist. Darüber hinaus erfordert das Umstecken des Bits-Kupplungsschaftes aus seiner Aufbewahrungs- in die Gebrauchslage als Drehschrauberschaft, daß dabei die Aufbewahrungsbox wie auch der Bits-Kupplungsschaft jeweils von einer Bedienungshand in die andere übernommen werden müssen, was die Handhabung dieser Aufbewahrungsbox entsprechend erschwert.

Demgegenüber liegt der Erfindung die Aufgabe zugrunde, eine Aufbewahrungsbox der eingangs beschriebenen Gattung dahingehend zu verbessern und zu vervollkommnen, daß sie bei gleich guter gedrängter Unterbringung der Bits noch leichter und einfacher zu handhaben ist, insbesondere bei ihrer Verwendung als Schraubendreher.

Die vorerwähnte Aufgabe wird ausgehend von einer gattungsgemäßen Aufbewahrungsbox erfindungsgemäß dadurch gelöst, daß der Klappdeckel als kreissektorförmige Flachschachtel ausgebildet ist, in der der entsprechend flach ausgebildete Bits-Halter mit seinen auf etwa über die Hälfte seines Außenumfangs verteilt angeordneten Bits-Aufnahmefächern um eine quer zu seiner durchgehenden Aufnahmeöffnung für den Bits-Kupplungsschaft und durch das Zentrum des sektorförmigen Klappdeckels verlaufende Schwenkachse aus- und einklappbar gelagert ist.

Vorzugsweise besitzen der flachschachtelartige Klappdecken ein im wesentlichen halbkreisförmiges Sektorprofil und der Bits-Halter ein im wesentlichen flach rhombisches Profil, wobei im Bits-Halter die Aufnahmeöffnung für den Bits-Kupplungsschaft in Richtung der kurzen Rhombusdiagonalen durchgehend verläuft und die Bits-Aufnahmefächer beiderseits des rundzylindrischen Teils der durchgehenden Aufnahmeöffnung sowie dazu parallel verlaufend treppenartig abgestuft angeordnet sind und in die eine der beiden leicht abgewinkelten Flachseiten des Bits-Halters ausmünden, während dessen andere leicht abgewinkelte Flachseite bis auf den darin ausmündenden Mehrkantteil der durchgehenden Aufnahmeöffnung geschlossen verläuft.

Mit den vorgenannten Mitteln nach der Erfindung kommt man zu einer Aufbewahrungsbox, die nicht allein nur eine gedrängte unsichtbare wie auch freizulegende Unterbringung der Bits und des Bits-Kupplungshalters erlaubt, sondern darüber hinaus auch noch einfacher zu handhaben ist. Das gilt bereits für das wahlweise Versteckthalten und Freilegen der Bits, weil dazu der Bits-Halter mit seinen Bits aus dem sektorförmigen Klappdeckel einfach herauszuklappen bzw. darin einzuklappen ist, und zwar ohne daß dazu ein Umgreifen der Bedienungshände notwendig wäre. Vielmehr kann der Klappdeckel dafür fest in der einen Hand gehalten und mit der anderen Hand der Bits-Halter daraus aus- und eingeklappt werden, wobei zusätzlich auch der Bits-Kupplungsschaft mit der gleichen Bedienungshand im Bits-Halter umgesteckt oder daraus für seine Verwendung in einer Bohrmaschine entfernt werden kann. Darüber hinaus gewährleistet das halbkreisförmige Sektorprofil des Klappdeckels wie auch der sich in seiner rhombischen Gestalt einseitig an den Zentriwinkel des Klappdeckels anpassende und daraus stets leicht vorstehende Bits-Halter, daß er nach entsprechend umgestecktem Bits-Kupplungsschaft wie ein Schraubendreher mit T-Griff, also mit besonders gutem Kraftübertragungsmoment gehandhabt werden kann.

Die Bits-Aufnahmeöffnungen sowie der zwischen ihnen liegende rundzylindrische Teil der durchgehenden Aufnahmeöffnung für den Bits-Kupplungsschaft stehen zweckmäßig über einen im Bits-Halter vorhandenen Längsschlitz miteinander in Verbindung, dessen Seitenwände mit gegenüberliegend zueinander einspringenden, die einzelnen Aufnahmefächer voneinander abgrenzenden Klemmrippen versehen sind. Auf diese Weise entfällt die Notwendigkeit, die Aufnahmefächer einzeln für sich abgegrenzt auszubilden. Vielmehr können die Bits durch die die einzelnen Aufnahmefächer voneinander abgrenzenden Klemmrippen der beiden Schlitz-Seitenwände hinreichend sicher darin klemmend gehalten werden, insbesondere wenn der Bits-Halter dafür aus geeignetem flexiblem Kunststoff besteht. Desgleichen kann auch der den Bits-Halter größtenteils umschließende sektorförmige Klappdeckel aus entsprechendem Kunststoff, beispielsweise als Spritzgußteil hergestellt werden.

Am rhombischen Bits-Halter sind zu beiden Seiten mittig Schwenklagerzapfen angeformt, die durch im Zentrum der beiden Seitenwände des sektorförmigen Klappdeckels gelegene Lageröffnungen greifen. Vorteilhaft weisen diese Lageröffnungen die Form eines Schlüssellochs auf, während die am Bits-Halter vorhandenen Schwenklagerzapfen als Rundkopfbolzen mit beidseitig abgeflachtem Hals geformt sind, wobei der Rundkopf der Lagerbolzen in den Rundbereich und der abgeflachte Hals in den zum halbkreisbogenförmigen Rücken des Klappdeckels weisenden Langlochbereich der Schlüssellöcher passen. Hierdurch wird auf einfache Weise sichergestellt, daß der Bits-Halter in seiner einen, nämlich im Klappdeckel tiefer liegenden Stellung nicht verschwenkt werden kann, was sowohl für die Bits-Einklappstellung des Bits-Halters wie aber insbesondere auch für seine Verwendung als Schraubendreher von Vorteil ist, während er in seiner gegenüber dem Flachdeckel leicht ausgezogenen Stellung im Flachdeckel ohne weiteres verschwenkt werden kann, wie das zum Freilegen oder Verstecken der Bits notwendig ist.

Schließlich sieht die Erfindung noch vor, daß der sektorförmige Klappdeckel im Bereich seiner beiden Lageröffnungen sowohl nach außen als auch über seine den Austrittsschlitz für den Bits-Halter begrenzenden Seitenkanten vorspringende Lagerwangen besitzt, die jeweils innen mit einer zum Rundbereich der Schlüssellöcher führenden Einschiebe-Aussparung und außen mit einer entlang der Schlüssellöcher führenden Gleitverschiebe-Aussparung für die Rundkopf-Lagerbolzen des Bits-Halters versehen sind. Auf diese Weise kann der Bits-Halter zu seiner Montage mit seinen Lagerbolzen leicht in die Einschiebe-Aussparungen des sektorförmigen Klappdeckels soweit eingeschoben werden, daß die an seinen Lagerbolzen vorhandenen Rundköpfe in Höhe der Rundbereiche der Schlüssellöcher gelangen, so daß dann der Bits-Halter in dieser Position verschwenkt werden kann. Die Lagerbolzen am Bits-Halter sowie der beiderseitige Abstand der Einschiebe-Aussparungen im Lagerwangenbereich des Klappdeckels sind dabei zweckmäßig so gehalten, daß während der vorerwähnten Einschiebebewegung des Bits-Halters der Klappdeckel in seinem Lagerwangenbereich vorübergehend geweitet wird, so daß die Lagerbolzen des Bits-Halters mit ihren Rundköpfen in die Schlüsselloch-Rundbereiche einschnappen können und darin gegen unerwünschtes Herausfahren gesichert bleiben. Nichtsdestoweniger kann aber der Bits-Halter nach entsprechendem Aufweiten des Klappdeckels in seinem Lagerwangenbereich gewünschtenfalls auch jederzeit daraus entfernt werden.

Der Bits-Kupplungsschaft ist, wie an sich bekannt, vorteilhaft als Magnethalter für die in seine im zylindrischen Schaftbereich vorhandene Innenmehrkantöffnung einzusetzenden Bits ausgebildet.

In der Zeichnung ist ein vorteilhaftes Ausführungsbeispiel nach der Erfindung dargestellt. Dabei zeigen die
- Fig.1,2,3 und 4: eine Seitenansicht der Aufbewahrungsbox in etwa natürlicher Größe in verschiedenen Gebrauchspositionen,
- Fig.5: den kreissektorförmigen Klappdeckel in im linken Teil geschnittener Seitenansicht,
- Fig.6 und 7: die zugehörige Stirnansicht und Unteransicht des Klappdeckels, jeweils in vergrößerter Darstellung, die
- Fig.8,9 und 10: den Bits-Halter in entsprechend vergrößerter Darstellung, jeweils in der Seitenansicht, Stirnansicht und Draufsicht.

Die abgebildete Aufbewahrungsbox für Schraubendrehereinsätze besteht im wesentlichen aus dem die Bits 1 tragenden Bits-Halter 2 und dem letzteren größtenteils abdeckenden Klappdeckel 3, in welchem der Bits-Halter 2 um die durch seine Lagerzapfen 4 verlaufende Schwenkachse S aus- und einklappbar gelagert ist. Beide Teile 2,3 bestehen aus geeignetem Kunststoff, insbesondere Spritzkunststoff.

Die Beschaffenheit des Klappdeckels geht insbesondere aus den Fig.5 bis 7 hervor. Danach ist der Klappdeckel 3 als kreissektorförmige Flachschachtel ausgebildet, die einen halbkreisförmigen Rücken 3' sowie die seinen Austrittsschlitz 6 für den Bits-Halter 2 beidseitig begrenzenden, den Zentriwinkel des Kreissektors bildenden Seitenkanten 3'' aufweist. Der sektorförmige Klappdeckel 3 besitzt zwei schlüssellochförmige Lageröffnungen 7, die der Aufnahme der am Bits-Halter 2 beidseitig vorhandenen Lagerzapfen 4 dienen. Im Bereich dieser beiden Lageröffnungen 7 besitzt der Klappdeckel 3 sowohl nach außen als auch über seine die Öffnung 6 begrenzenden Seitenkanten 3'' vorspringende Lagerwangen 8. Diese sind jeweils innen mit einer zum Rundbereich 7' der Schlüssellöcher 7 führenden Einschiebeaussparung 9 und außen mit einer entlang der Schlüssellöcher 7 führenden Gleitverschiebe-Aussparung 10 für die Lagerbolzen 4 des Bits-Halters versehen.

Der Bits-Halter 2 ist von der insbesondere aus den Fig.8 bis 10 hervorgehenden Gestalt. Er besitzt ein im wesentlichen flach rhombisches Profil mit zwei leicht abgewinkelt zueinander verlaufenden Flachseiten 2' und 2''. Im Bits-Halter 2 ist in Richtung seiner kurzen Rhombus-Diagonalen verlaufend eine durchgehende Aufnahmeöffnung 11 für einen darin umsteckbar lagernden Kupplungsschaft 12 angeordnet, der, wie insbesondere die Fig.1,2 und 4 zeigen, einen zylindrischen Schaftbereich 12' mit darin stirnendig vorhandener Bits-Einstecköffnung 12'' und einen Sechskantbereich 12''' aufweist. Entsprechend unterschiedlich gestaltete Bereiche, nämlich den Rundbereich 11' sowie den Innensechskantbereich 11'', weist auch die durchgehende Aufnahmeöffnung 11 im Bits-Halter 2 auf. Der Bits-Kupplungsschaft 12 ist in bekannter Weise als Magnethalter für die in seine Innenmehrkantöffnung 12'' einzusteckenden Bits 1 ausgebildet.

Zu beiden Seiten der durchgehenden Aufnahmeöffnung 11 für den Bits-Kupplungsschaft 12 sind im rhombischen Bits-Halter 2 treppenartig abgestuft und parallel zueinander sowie zur Aufnahmeöffnung 11 verlaufend Aufnahmeöffnungen 13 für die einzelnen Bits 1 angeordnet. Diese Aufnahmeöffnungen 13 sowie der zwischen ihnen liegende rundzylindrische Teil 11' der durchgehenden Aufnahmeöffnung 11 für den Bits-Kupplungsschaft 12 stehen über den im Bits-Halter 2 vorhandenen Längsschlitz 14 miteinander in Verbindung, dessen abgewinkelt ausgebildete Seitenwände 14' mit gegenüberliegend zueinander einspringenden, die einzelnen Aufnahmefächer 13 voneinander abgrenzenden Klemmrippen 14'' versehen sind.

Die am Bits-Halter 2 beidseitig in seinem Zentrum angeordneten Schwenklagerzapfen 4 sind als Rundkopfbolzen ausgebildet, die also einen äußeren Rundkopf 4' sowie einen beidseitig abgeflachten Hals 4'' aufweisen. Der Rundkopf 4' der Lagerbolzen 4 ist so bemessen, daß er in den Rundbereich 7' des Klappdeckels 3 hineinpaßt, während der abgeflachte Hals 4'' der Lagerbolzen 4 in seiner Breite so bemessen ist, daß er gerade in den zum halbkreisförmigen Rücken 3' des Klappdeckels 3 weisenden Langlochbereich 7'' der Schlüssellöcher 7 paßt.

Wie insbesondere die Fig.1 bis 4 zeigen, sind der Flachdeckel 3 und der darin schwenkbeweglich lagernde rhombische Bits-Halter 2 so dimensioniert, daß letzterer in jeder seiner möglichen Stellungen, insbesondere auch in seiner die Bits 1 eingeklappt haltenden Schwenkstellung gemäß Fig.1 und 4 mit seiner gegenüberliegenden leicht abgewinkelten Flachseite 2'' noch aus dem Klappdeckel 3 herausragt. Das ist insbesondere für die in Fig.4 dargestellte Benutzungsposition der Aufbewahrungsbox als Schraubendreherwerkzeug wichtig, weil dann die Finger der den Klappdeckel 3 umgreifenden Bedienungshand zugleich auch noch den Bits-Halter 2 umgreifen, wodurch insgesamt eine sicherere Betätigung der Aufbewahrungsbox als Schraubendreher mit in seinen umgesteckten Bits-Kupplungsschaft 12 in dessen stirnseitige Öffnung 12'' eingestecktem Bit sichergestellt ist.

Zum Zusammenstecken der Aufbewahrungsbox wird der Bits-Halter 2 mit seinen beidseitig vorhandenen Lagerzapfen 4 in die im Klappdeckel 3 innen vorhandenen Einschiebe-Aussparungen 9 eingeschoben, wobei der Flachdeckel 3 im Bereich seiner Lagerwangen 8 vorübergehend leicht aufgeweitet wird, bis die Rundköpfe 4' der Lagerbolzen 4 in die Rundbereiche 7' der Schlüssellöcher 7 einspringen und diese nach außen durchdringen, bis die Rundköpfe 4' der Lagerbolzen 4 in den am Klappdeckel 3 außen vorhandenen Gleitverschiebe-Aussparungen 10 zu liegen kommen. Sodann oder auch schon vorher kann der Bits-Halter 2 mit in seiner Aufnahmeöffnung 13 eingesteckten Bits 1 und dem in die durchgehende Aufnahmeöffnung 11 eingesteckten Bits-Kupplungsschaft 12 gefüllt werden. Der entsprechende Auffüllzustand ist in Fig.3 wiedergegeben. Von dieser Position ausgehend kann die Aufbewahrungsbox durch einfaches Schwenkverstellen des Bits-Halters 2 um 180° in die in Fig.1 dargestellte normale Ruhe- bzw. Aufbewahrungsposition verschwenkt werden. In dieser Lage ist der Bits-Halter 2 soweit in den Klappdeckel 3 eingeschoben, daß die Hälse 4'' seiner Lagerbolzen 4 in Höhe der Flachbereiche 7'' der Schlüssellöcher 7 liegen, so daß in dieser Position der Bits-Halter 2 nicht verschwenkt werden kann. Vielmehr muß er dazu zunächst ein wenig aus dem Klappdeckel 3 herausgezogen werden, nämlich soweit, bis die Hälse 4'' seiner Lagerbolzen 4 voll in den Rundbereich 7' der Schlüssellöcher 7 gelangt sind. Sodann kann der Bits-Halter 2 verschwenkt und nach Umstecken des Bits-Kupplungsschaftes 12 und Wiedereinschieben des Bits-Halters 2 in den Klappdeckel 3 in die in Fig.4 dargestellte Schraubendreher-Arbeitsposition gebracht werden. Wie Fig.2 zeigt, kann der Bits-Halter 2 aber auch in eine Zwischenposition gemäß Fig.2 verschwenkt werden, wie sie sich insbesondere zum Einstecken der geeigneten Bits 1 in die im Bits-Kupplungsschaft 12 vorhandene stirnseitige Einstecköffnung 12'' empfiehlt.

## Patentansprüche

1. Aufbewahrungsbox für Schraubendrehereinsätze, sogenannte Bits (1), bestehend aus einem mehrere nebeneinander liegende Aufnahmefächer (13) für die darin einzeln aufzubewahrenden Bits (1) sowie eine durchgehende, mit einem Innenmehrkantbereich versehene Aufnahmeöffnung (11) für einen darin umsteckbar lagernden Bits-Kupplungsschaft (12) enthaltenden Bits-Halter (2) und einem damit schwenkgelenkig verbundenen, dessen Aufnahmefächer (13) und die darin klemmend gehaltenen Bits (1) abzudecken oder freizulegen erlaubenden Klappdeckel (3), **dadurch gekennzeichnet**, daß der Klappdeckel (3) als kreissektorförmige Flachschachtel ausgebildet ist, in der der entsprechend flach ausgebildete Bits-Halter (2) mit seinen auf etwa über die Hälfte seines Außenumfangs verteilt angeordneten Bits-Aufnahmefächern (13) um eine quer zu seiner durchgehenden Aufnahmeöffnung (11) für den Bits-Kupplungsschaft (12) und durch das Zentrum des sektorförmigen Klappdeckels (3) verlaufende Schwenkachse (S) aus- und einklappbar gelagert ist.

2. Aufbewahrungsbox nach Anspruch 1, **dadurch gekennzeichnet**, daß der flachschachtelartige Klappdeckel (3) ein im wesentlichen halbkreisförmiges Sektorprofil und der Bits-Halter (2) ein im wesentlichen flach rhombisches Profil besitzen, wobei im Bits-Halter (2) die Aufnahmeöffnung (11) für den Bits-Kupplungsschaft (12) in Richtung der kurzen Rhombus-Diagonalen durchgehend verläuft und die Bits-Aufnahmefächer (13) beiderseits des rundzylindrischen Teils (11') der durchgehenden Aufnahmeöffnung (11) sowie dazu parallel verlaufend treppenartig abgestuft angeordnet sind und in die eine der beiden leicht abgewinkelten Flachseiten (2') des Bits-Halters (2) ausmünden, während dessen andere leicht abgewinkelte Flachseite (2'') bis auf den darin ausmündenden Mehrkantteil (11'') der durchgehenden Aufnahmeöffnung (11) geschlossen verläuft.

3. Aufbewahrungsbox nach Anspruch 2, **dadurch gekennzeichnet**, daß die Bits-Aufnahmefächer (13) sowie der zwischen ihnen liegende rundzylindrische Teil (11') der durchgehenden Aufnahmeöffnung (11) für den Bits-Kupplungsschaft (12) über einen im Bits-Halter (2) vorhandenen Längsschlitz (14) miteinander in Verbindung stehen, dessen Seitenwände (14') mit gegenüberliegend zueinander einspringenden, die einzelnen Aufnahmefächer (13) voneinander abgrenzenden Klemmrippen (14'') versehen sind.

4. Aufbewahrungsbox nach Anspruch 2, **dadurch gekennzeichnet**, daß am rhombischen Bits-Halter (2) zu beiden Seiten mittig Schwenklagerzapfen (4) angeformt sind, die durch im Zentrum der beiden Seitenwände des sektorförmigen Klappdeckels (3) gelegene Lageröffnungen (7) greifen.

5. Aufbewahrungsbox nach Anspruch 4, **dadurch gekennzeichnet**, daß die Lageröffnungen (7) im Klappdeckel (3) die Form eines Schlüssellochs aufweisen und die am Bits-Halter (2) vorhandenen Schwenklagerzapfen (4) als Rundkopfbolzen mit beidseitig abgeflachtem Hals (4'') geformt sind, wobei der Rundkopf (4') der Lagerbolzen (4) in den Rundbereich (7') und der abgeflachte Hals (4'') in den zum halbkreisbogenförmigen Rücken (3') des Klappdeckels (3) weisenden Langlochbereich (7'') der Schlüssellöcher (7) passen.

6. Aufbewahrungsbox nach einem der Ansprüche 1 bis 5, **dadurch gekennzeichnet,** daß der rhombische Bits-Halter (2) im Klappdeckel (3) so gelagert ist, daß er in jeder, insbesondere auch in seiner die Bits (1) eingeklappt haltenden Schwenkstellung mit seiner einen leicht abgewinkelten Flachseite (2'') noch aus dem Klappdeckel (3) herausragt.

7. Aufbewahrungsbox nach einem der Ansprüche 1 bis 6, **dadurch gekennzeichnet**, daß der sektorförmige Klappdeckel (3) im Bereich seiner beiden Lageröffnungen (7) sowohl nach außen als auch über seine den Austrittsschlitz (6) für den Bits-Halter (2) begrenzenden Seitenkanten (3'') vorspringende Lagerwangen (8) besitzt, die jeweils innen mit einer zum Rundbereich (7') der Schlüssellöcher (7) führenden Einschiebe-Aussparung (9) und außen mit einer entlang der Schlüssellöcher (7) führenden Gleitverschiebe-Aussparung (10) für die Rundkopf-Lagerbolzen (7) des Bits-Halters (2) versehen sind.

8. Aufbewahrungsbox nach einem der Ansprüche 1 bis 7, **dadurch gekennzeichnet**, daß der Bits-Halter (2) sowie der ihn größtenteils umschließende sektorförmige Klappdeckel (3) aus Kunststoff bestehen.

9. Aufbewahrungsbox nach einem der Ansprüche 1 bis 8, **dadurch gekennzeichnet**, daß der Bits-Kupplungsschaft (12) als Magnethalter für die in seine im zylindrischen Schaftbereich (12') stirnseitig vorhandene Innenmehrkantöffnung (12'') einzusetzenden Bits (1) ausgebildet ist.

## Claims

1. Storage box for screwdriver inserts, so-called bits (1), comprising a bits holder (2) having a plurality of receiving compartments (13) lying next to each other for the bits (1) to be stored individually therein, as well as a throughgoing receiving hole (11) provided with an internal polygonal portion for a bits-coupling shaft (12) which is arranged to be mounted as a push fit in the hole, and a hinged cover (3) pivotally connected to the holder and permitting its receiving compartments (13) and the bits (1) held clampingly therein to be either masked or exposed, characterised in that the hinged cover (3) is formed as a sector-shaped flat case in which the correspondingly flat bits holder (2), which has its bits-receiving compartments (13) arranged distributed over about half its outer periphery, is mounted so as to be pivotable into and out of the case by pivotal movement about a pivot axis (S) extending transversely to its throughgoing receiving hole (11) for the bits-coupling shaft (12) and extending through the centre of the sector-shaped hinged cover (3).

2. Storage box according to claim 1, characterised in that the flat case-like hinged cover (3) has a substantially semicircular sector profile and the bits holder (2) has a substantially flat rhombic profile, wherein in the bits holder (2) the receiving hole (11) for the bits-coupling shaft (12) extends through the holder along the line of the shorter diagonal of the rhombus, and the bits-receiving compartments (13) are arranged on both sides of the circular cylindrical portion (11') of the throughgoing receiving hole (11) as well as being arranged to extend parallel to the hole in a stepped staircase-like manner and have their mouths in one of the pair of flat sides (2') of the bits holder (2) which are slightly angled, while its other slightly angled pair of flat sides (2'') extends without interruption up to the polygonal portion (11'') of the throughgoing receiving hole (11) which exits thereat.

3. Storage box according to claim 2, characterised in that the bits-receiving compartments (13) as well as the circular cylindrical portion (11') of the throughgoing receiving hole (11) for the bits-coupling shaft (12) set between the compartments are connected with each other by means of a longitudinal slot (14) provided in the bits holder (2), with the side walls (14') of the slot being provided with clamping ribs (14'') projecting inwardly in opposition to each other and providing a demarcation between the individual receiving compartments (13).

4. Storage box according to claim 2, characterised in that pivot bearing pins (4) are provided on the rhombic bits holder (2) on both sides at the centre, said pins engaging in bearing holes (7) in the centre of the two side walls of the sector-shaped hinged cover (3).

5. Storage box according to claim 4, characterised in that the bearing holes (7) in the hinged cover (3) have the shape of a keyhole and the pivot bearing pins (4) provided on the bits holder (2) are formed as circular headed bolts with a neck (4'') flattened on both sides, wherein the circular heads (4') of the bearing pins (4) match the circular regions (7') of the keyholes and the flattened necks (4'') match the elongate hole regions (7'') of the keyholes (7) which point towards the semicircular curved spine (3') of the hinged cover (3).

6. Storage box according to one of claims 1 to 5, characterised in that the rhombic bits holder (2) is mounted in the hinged cover (3) so that its one pair of slightly angled flat sides (2'') projects from the hinged cover (3) in any pivot position, particularly in its pivot position in which the bits (1) are kept masked.

7. Storage box according to one of claims 1 to 6, characterised in that the sector-shaped hinged cover (3) in the region of its two bearing holes (7) has bearing cheeks (8) projecting both outwardly and also over its side edges (3'') which define the exit slot (6) for the bits holder (2), said bearing cheeks each being provided internally with an insertion recess (9) leading to the circular region (7') of the keyhole (7) and externally with a slide recess (10) for the circular-headed bearing pin (4) of the bits holder (2) to guide it along the keyhole (7).

8. Storage box according to one of claims 1 to 7, characterised in that the bits holder (2) as well as the sector-shaped hinged cover (3) which surrounds it for the greater part are made of plastics material.

9. Storage box according to one of claims 1 to 8, characterised in that the bits-coupling shaft (12) is formed as a magnetic retainer for the bits (1) which are adapted to be inserted into its internal polygonal hole (12'') provided at the end of the cylindrical shaft section (12').

## Revendications

1. Boîte de stockage pour embouts tournevis (1), formée d'un support d'embouts (2) qui contient plusieurs compartiments de réception juxtaposés (13) pour les embouts (1) à stocker individuellement dans le support (2), et une ouverture de réception traversante (11) pourvue d'une zone polygonale creuse pour une tige d'accouplement d'embouts (12) montée de façon démontable dans ladite ouverture, et d'un couvercle rabattant (3) relié de façon articulée au support (2) et permettant de couvrir ou de dégager les compartiments de réception (13) et les embouts (1) retenus par serrage dans ceux-ci, caractérisée en ce que le couvercle rabattant (3) est conçu comme une boîte plate en forme de secteur de cercle, dans laquelle le support d'embouts (2) de forme plate correspondante est monté pour pouvoir être déployé et rabattu, avec ses compartiments de réception d'embouts (13) répartis à peu près sur plus de la moitié de sa périphérie extérieure, autour d'un axe de pivotement (S) qui s'étend transversalement par rapport à son ouverture de réception traversante (11) prévue pour la tige d'accouplement d'embouts (12) et qui traverse le centre du couvercle rabattant en forme de secteur (3).

2. Boîte de stockage selon la revendication 1, caractérisée en ce que le couvercle rabattant en forme de boîte plate (3) présente un profil de secteur sensiblement en forme de demi-cercle tandis que le support d'embouts (2) présente un profil sensiblement en losange plat, étant précisé que dans le support d'embouts (2), l'ouverture de réception (11) pour la tige d'accouplement d'embouts (12) s'étend de façon continue dans le sens de la diagonale de losange courte et que les compartiments de réception d'embouts (13) sont disposés des deux côtés de la partie cylindrique ronde (11') de l'ouverture de réception continue (11), et en escalier, parallèlement à celle-ci, et débouchent dans l'un (2') des deux côtés plats légèrement coudés du support d'embouts (2), tandis que l'autre (2'') côté plat légèrement coudé est fermé à l'exception de la partie polygonale (11'') de l'ouverture de réception (11) qui débouche dans ce côté.

3. Boîte de stockage selon la revendication 2, caractérisée en ce que les compartiments de réception d'embouts (13) et la partie cylindrique ronde (11'), située entre lesdits compartiments, de l'ouverture de réception traversante (11) prévue pour la tige d'accouplement d'embouts (12) communiquent entre eux par l'intermédiaire d'une fente longitudinale (14) qui est prévue dans le support d'embouts (2) et dont les parois latérales (14') sont pourvues de nervures de serrage (14'') faisant saillie les unes en face des autres et délimitant les différents compartiments de réception (13).

4. Boîte de stockage selon la revendication 2, caractérisée en ce qu'il est prévu, rapportés sur le support d'embouts en losange (2), des deux côtés et de façon centrale, des tourillons formant paliers de pivotement (4) qui traversent des ouvertures de paliers (7) situées au centre des deux parois latérales du couvercle rabattant en forme de secteur (3).

5. Boîte de stockage selon la revendication 4, caractérisée en ce que les ouvertures de paliers (7) prévues dans le couvercle rabattant (3) ont la forme d'une serrure et les tourillons formant paliers (4) prévus sur le support d'embouts (2) sont réalisés sous la forme de boulons à tête ronde pourvus d'un col (4'') aplati des deux côtés, la tête ronde (4') des boulons formant paliers (4) correspondant à la zone ronde (7') tandis que le col aplati (4'') correspond à la zone de trou oblong (7'') des serrures (7) qui est dirigée vers le dos (3') en forme de demi-cercle du couvercle rabattant (3).

6. Boîte de stockage selon l'une des revendications 1 à 5, caractérisée en ce que le support d'embouts en losange (2) est monté dans le couvercle rabattant (3) de telle sorte que dans n'importe quelle position de pivotement, en particulier dans celle qui maintient les embouts (1) enfermés, il dépasse encore du couvercle rabattant (3), avec son côté plat légèrement coudé (2'').

7. Boîte de stockage selon l'une des revendications 1 à 6, caractérisée en ce que le couvercle rabattant en forme de secteur (3) comporte, dans la zone de ses deux ouvertures de paliers (7), des faces formant paliers (8) qui font saillie non seulement vers l'extérieur, mais aussi sur les bords latéraux (3'') du couvercle (3) délimitant la fente de sortie (6) prévue pour le support d'embouts (2), lesquelles faces formant paliers (8) sont pourvues, à l'intérieur, d'un creux d'introduction (9) menant à la zone ronde (7') des serrures (7) et, à l'extérieur, d'un creux de coulissement (10) longeant les serrures (7) et prévu pour les boulons formant paliers à tête ronde (7) du support d'embouts (2).

8. Boîte de stockage selon l'une des revendications 1 à 7, caractérisée en ce que le support d'embouts (2) et le couvercle rabattant en forme de secteur (3) qui l'entoure en grande partie sont en matière plastique.

9. Boîte de stockage selon l'une des revendications 1 à 8, caractérisée en ce que la tige d'accouplement d'embouts (12) est conçue comme un support magnétique pour les embouts (1) à insérer dans son ouverture polygonale creuse (12'') prévue côté frontal, dans la zone de tige cylindrique (12').
